# EUROPÄISCHE PATENTSCHRIFT

(11) **EP 0 641 672 B1**
(45) Veröffentlichungstag und Bekanntmachung des Hinweises auf die Patenterteilung: **18.06.1997**
(21) Anmeldenummer: 94111897.8
(22) Anmeldetag: 29.07.1994
(51) Int. Cl.: B42B 4/00, B65H 7/20

(54) **Verfahren zum Einrichten und Steuern einer Bogen verarbeitenden Maschine**
Method for adjusting and controlling a sheet processing machine
Méthode pour le positionnement et le réglage d'une machine pour traiter des feuilles

(30) Priorität: 02.09.1993 DE 4329680
(43) Veröffentlichungstag der Anmeldung: 08.03.1995
(73) Patentinhaber: MBO MASCHINENBAU OPPENWEILER BINDER GMBH & CO., 71570 Oppenweiler (DE)
(72) Erfinder: Reim, Werner, D-76337 Waldbronn (DE); Radun, Dietmar, D-71590 Murrhardt (DE)
(74) Vertreter: Finck, Dieter, Dr.Ing.

(56) Entgegenhaltungen:
- DE-A- 4 013 401
- FR-A- 2 129 453
- GB-A- 1 333 829

## Beschreibung

Die Erfindung betrifft ein Verfahren zum Einrichten und Steuern einer Bogen verarbeitenden Maschine mit einem Ausrichtetisch und gegebenenfalls einem Falzwerk, bei welchem mittels eines ersten Gebers und eines mit einem Antriebselement der Maschine gekoppelten zweiten Gebers die Länge eines Bogens ausgemessen wird, die gemessene Bogenlänge abgespeichert und zur Überwachung und Steuerung als Soll-Bogenlänge herangezogen wird.

Ein solches Verfahren ist aus der DE 40 13 401 A1 bekannt, die hier voll als Offenbarung einzubeziehen ist. Dabei ist der mit dem Antriebselement der Maschine gekoppelte zweite Geber ein Wegfühler, der je Einheitsdrehwinkel eine bestimmte Impulszahl abgibt, so daß die Impulszahl der Einheits-Wegstrecke der Länge der Bögen entspricht. Wenn nach dem bekannten Verfahren der Bogen an einem Geber vorbeigelaufen ist, ist seine Länge bekannt. Über eine Steuereinheit wird dann die bekannte Bogenlänge als Steuergröße verwertet, beispielsweise zur Überwachung des Einlaufs der Bogen von einem Stapel auf den Ausrichtetisch.

Die der Erfindung zugrunde liegende Aufgabe besteht nun darin, das Verfahren der eingangs genannten Art so auszugestalten, daß sich die Bedienungsvereinfachung aufgrund der Automatisierung auch auf dem Gebiet der Fadensiegelmaschinen verwerten läßt.

Diese Aufgabe wird ausgehend von dem Verfahren der eingangs genannten Art dadurch gelöst, daß auf einer Fadensiegelmaschine abhängig von der gemessenen Länge eines Falzbogens und der feststehenden Fadenstichteilung die Anzahl der maximal möglichen Fadenklammern ermittelt und eingestellt wird.

Mit dem erfindungsgemäßen Verfahren läßt sich die Bedienung von Fadensiegelmaschinen vereinfachen, da die Anzahl der maximal möglichen Fadenklammern automatisch ermittelt und eingestellt wird.

Wenn längs des Transportwegs des Falzbogens in der Fadensiegelmaschine und gegebenenfalls längs dieses Weges verstellbare weitere Geber vorgesehen werden, ist es möglich, unter Vergleich mit dem ermittelten Längenmaß des Falzbogens den Abstand zwischen den Gebern zu messen, abzuspeichern und zur Überwachung und Steuerung der Maschine heranzuziehen, so daß sich der Durchlauf des Falzbogens durch die Fadensiegelmaschine nach dem Verfolgungsprinzip überwachen läßt. Es läßt sich feststellen, wieviele Falzbogen sich zwischen zwei bestimmten Punkten befinden, was wiederum zu verschiedenen Überwachungszwecken ausgenutzt werden kann. Bleibt beispielsweise ein Falzbogen hängen und dadurch länger unter dem ersten Geber, als es seiner Länge entspricht, wird dadurch ein längerer Falzbogen simuliert, was eine Fehlermeldung ergibt und zum Abschalten der Fadensiegelmaschine führt.

Anhand einer Zeichnung, die einen Ausschnitt einer Fadensiegelmaschine zeigt, wird die Erfindung näher erläutert.

Die in der Zeichnung gezeigte Fadensiegelmaschine hat eine nicht gezeigte untere Transportkette und eine obere Plattenkette 14, zwischen denen Falzbogen 11 durch die Fadensiegelmaschine transportiert werden, und zwar mit der Vorderkante 12 voraus in der Transportrichtung, die durch den Pfeil 10 gekennzeichnet ist. Die Plattenkette 14 hat Plattenelemente 15 mit Öffnungen 16, durch die an einer Einstichstelle 6 Nadeln 17 hindurch und durch den Falzbogen 11 hindurch stechen und dabei einen nicht gezeigten, vorher abgelängten Faden zur Bildung einer nachfolgend zu siegelnden Fadenklammer anzubringen.

In der Fadensiegelmaschine ist ein erster Geber 1, beispielsweise eine Lichtschranke, angeordnet, die den Durchgang der Falzbogenvorderkante 12 feststellt. Der erste Geber 1 ist über eine Steuerleitung 22 mit einer Steuereinheit 4 verbunden.

Die Plattenkette 14 wird durch ein Kettenrad 13 angetrieben, das auf der Welle eines Antriebselements 3 sitzt. Dem Antriebselement 3 ist ein zweiter Geber 2 zugeordnet, der über eine Steuerleitung 23 mit der Steuereinheit 4 verbunden ist. Die Umfangsgeschwindigkeit des Antriebselements 3 ist proportional zur Bewegungsgeschwindigkeit der Plattenkette 14 und damit des Falzbogens 11. Wenn der Geber 2 von einem Wegfühler gebildet wird, gibt dieser je Einheits-Drehwinkel eine bestimmte Impulszahl ab, so daß die Impulszahl der Einheits-Wegstrecke des Falzbogens entspricht.

Der erste Geber 1 stellt die Ankunft der Vorderkante 12 eines Falzbogens 11 fest, meldet dies über die Steuerleitung 22 an die Steuereinheit 4 und aktiviert gleichzeitig über die Steuereinheit 4 den zweiten Geber 2, der so lange Impulszahlen der Einheits-Wegstrecken an die Einheit 4 meldet, bis die nicht gezeigte Hinterkante des Falzbogens 11 am ersten Geber 1 vorbeigelaufen ist. Aus den gezählten Impulsen ermittelt dann die Steuereinheit 4 die Länge des Falzbogens 11.

In der Steuereinheit 4 ist die feststehende Fadenstichteilung der Plattenkette 11 gespeichert.

Die mit einer speziell entwickelten Software arbeitende, von einem Mikroprozessor gebildete Steuereinheit 4 ermittelt dann abhängig von der in der beschriebenen Weise gemessenen Länge des Falzbogens 11 und der durch die Fadensiegelmaschine vorgegebenen Fadenstichteilung die Anzahl der maximal möglichen Fadenklammern, die längs des durch die Fadensiegelmaschine durchlaufenden Falzbogens angebracht werden kann, ohne daß Fäden der Fadenklammern an der Falzbogenvorderkante oder Falzbogenhinterkante nach der Siegelung überstehen.

## Patentansprüche

1. Verfahren zum Einrichten und Steuern einer Bogen verarbeitenden Maschine mit einem Ausrichtetisch und gegebenenfalls einem Falzwerk, bei welchem mittels eines ersten Gebers (1) und eines mit einem Antriebselement (3) der Maschine gekoppelten zweiten Gebers (2) die Länge eines Bogens (11) ausgemessen wird, die gemessene Bogenlänge abgespeichert und zur Überwachung und Steuerung als Soll-Bogenlänge herangezogen wird, dadurch **gekennzeichnet,** daß auf einer Fadensiegelmaschine abhängig von der gemessenen Länge eines Falzbogens (11) und der feststehenden Fadenstichteilung der Fadensiegelmaschine die Anzahl der maximal möglichen Fadenklammern ermittelt und eingestellt wird.

2. Verfahren nach Anspruch 1, dadurch **gekennzeichnet,** daß bei mehreren längs des Transportwegs des Falzbogens (11) in der Fadensiegelmaschine gegebenenfalls längs des Transportweges verstellbaren Gebern unter Vergleich mit dem ermittelten Längenmaß des Falzbogens (11) der Abstand zwischen den Gebern gemessen, abgespeichert und zur Überwachung und Steuerung der Fadensiegelmaschine herangezogen wird.

## Claims

1. Method of setting and controlling a sheet-processing machine with a locating table and possibly a folding mechanism, in which the length of a sheet (11) is measured by means of a first transducer (1) and of a second transducer (2) coupled to a drive element (3) of the machine, and the measured sheet length is stored and is used as a reference sheet length for monitoring and control, characterized in that, on a thread sealing machine, the maximum possible number of thread stitches is determined and set in dependence on the measured length of a folded sheet (11) and on the fixed thread-stitch spacing of the thread sealing machine.

2. Method according to Claim 1, characterized in that, with a plurality of transducers along the path of transportation of the folded sheet (11) in the thread sealing machine, possibly adjustable along the path of transportation, the distance between the transducers is measured by comparison with the length measurement of the folded sheet (11) determined, and is stored and utilized for the monitoring and control of the thread sealing machine.

## Revendications

1. Méthode pour le positionnement et le réglage d'une machine pour traiter des feuilles, comprenant une table d'alignement et, le cas échéant, un mécanisme de pliage, dans laquelle la longueur d'une feuille (11) est mesurée au moyen d'un premier capteur (1) et d'un second capteur (2) coupé à un élément de commande (3) de la machine, la longueur mesurée de la feuille est mémorisée et intervient, en tant que longueur théorique de la feuille, dans la surveillance et le réglage, caractérisée en ce que, sur une machine à sceller les fils, le nombre maximum des agrafes en fil possibles est déterminé et réglé en fonction de la longueur mesurée d'une feuille pliée (11) et de l'écartement fixe des piqûres de la machine à sceller les fils.

2. Méthode selon la revendication 1, caractérisée en ce que, avec plusieurs capteurs situés le long du chemin de transport de la feuille pliée (11) dans la machine à sceller les fils, le cas échéant déplaçables le long du chemin de transport, la distance entre les capteurs est mesurée en effectuant une comparaison avec la mesure de longueur déterminée de la feuille pliée (11), elle est mémorisée, et intervient dans la surveillance et le réglage de la machine à sceller les fils.
